# EUROPÄISCHE PATENTSCHRIFT

(11) **EP 1 952 892 B1**
(45) Veröffentlichungstag und Bekanntmachung des Hinweises auf die Patenterteilung: **26.03.2014**
(21) Anmeldenummer: 07120752.6
(22) Anmeldetag: 15.11.2007
(51) Int. Cl.: B05B 7/14, B05B 12/08, B05B 12/14

(54) **Pulversprühbeschichtungsanlage und Pulversprühbeschichtungsverfahren**
Powder spray coating facility and powder spray coating method
Installation de revêtement par poudre vaporisée et procédé de revêtement par poudre vaporisée

(30) Priorität: 02.02.2007 DE 102007005309
(43) Veröffentlichungstag der Anmeldung: 06.08.2008
(73) Patentinhaber: Gema Switzerland GmbH, 9015 St. Gallen (CH)
(72) Erfinder: Mauchle, Felix, 9030 Abtwil (CH); Steinemann, Mark, 8354 Hofstetten (CH)
(74) Vertreter: Meissner, Bolte & Partner

(56) Entgegenhaltungen:
- EP-A- 0 606 577
- WO-A-97/12693
- CH-A- 529 590
- DE-A1- 19 517 229
- US-A- 3 960 323
- US-A- 5 454 256
- US-A- 6 129 946

## Beschreibung

Die Erfindung betrifft eine Pulversprühbeschichtungsanlage gemäß dem Oberbegriff der unabhängigen Patentansprüche. Eine solche Anlage ist aus der CH 529 590 A bekannt.

Pulversprühbeschichtungsanlagen sind beispielsweise aus der US 3 960 323, US 3,918,641, EP 0 412 289 B2, DE 42 39 496 A1 und DE 103 53 968 A1 bekannt.

Durch die Erfindung soll die Aufgabe gelöst werden, Pulversprühbeschichtungsanlagen und Pulversprühbeschichtungsverfahren effizienter zu gestalten.

Diese Aufgabe wird gemäß der Erfindung durch die Merkmale von Anspruch 1 oder durch die Merkmale von Anspruch 23 gelöst.

Weitere Merkmale der Erfindung sind in den Unteransprüchen enthalten.

Die Erfindung wird im Folgenden mit Bezug auf die Zeichnungen anhand von bevorzugten Ausführungsformen als Beispiele beschrieben. In den Zeichnungen zeigen
- Fig. 1: schematisch eine Pulversprühbeschichtungsanlage nach der Erfindung,
- Fig. 2: schematisch und vergrößert ein Detail von Fig. 1.

Fig. 1 zeigt schematisch eine bevorzugte Ausführungsform einer Pulversprühbeschichtungsanlage gemäß der Erfindung zum Sprühbeschichten von Objekten 2 mit Beschichtungspulver, welches danach in einem nicht gezeigten Wärmeofen auf das Objekt aufgeschmolzen wird. Für die Steuerung der Funktionen der Pulversprühbeschichtungsanlage sind ein oder mehrere elektronische Steuergeräte 3 vorgesehen. Zur pneumatischen Förderung des Beschichtungspulvers sind Pulverpumpen 4 vorgesehen. Dies können Injektoren sein, in welchen Beschichtungspulver mittels als Förderluft dienender Druckluft aus einem Pulverbehälter angesaugt wird, wonach dann das Gemisch aus Förderluft und Beschichtungspulver gemeinsam in einen Behälter oder zu einer Sprühvorrichtung strömt.

Injektoren sind z. B. aus der EP 0 412 289 B1 bekannt.

Als Pulverpumpe können auch solche Pumpenarten verwendet werden, welche kleine Pulverportionen mittels Druckluft nacheinander fördern, wobei jeweils eine kleine Pulverportion (Pulvermenge) in einer Pulverkammer gespeichert und dann mittels Druckluft aus der Pulverkammer herausgedrückt wird. Die Druckluft bleibt hinter der Pulverportion und schiebt die Pulverportion vor sich her. Diese Pumpenarten werden manchmal als Druckluftschubpumpen oder als Pfropfenförderungs-Pumpen bezeichnet, da die Druckluft die gespeicherte Pulverportion wie einen Pfropfen vor sich her durch eine Pumpenauslassleitung schiebt. Verschiedene Arten solcher Pulverpumpen zum Fördern von dichtem Beschichtungspulver sind beispielsweise aus folgenden Schriften bekannt: DE 103 53 968 A1, US 6,508,610 B2, US 2006/0193704 A1, DE 101 45 448 A1, WO 2005/051549 A1.

Die Erfindung ist nicht auf eine der genannten Arten von Pulverpumpen beschränkt.

Zur Erzeugung der Druckluft für die pneumatische Förderung des Beschichtungspulvers und zur Fluidisierung des Beschichtungspulvers ist eine Druckluftquelle 6 vorgesehen, welche über entsprechende Druckeinstellelemente 8, z. B. Druckregler und/oder Ventile, an die verschiedenen Geräte angeschlossen ist.

Frischpulver von einem Pulverlieferanten wird aus einem Lieferantenbehältnis, was beispielsweise ein Kleinbehältnis 12 z. B. in Form eines formstabilen Behälters oder eines Sackes mit einer Pulvermenge von beispielsweise zwischen 10 bis 50 kg, z. B. 25 kg, oder z. B. ein Großbehältnis 14, beispielsweise ebenfalls ein formstabiler Behälter oder ein Sack, mit einer Pulvermenge zwischen beispielsweise 100 kg und 1000 kg sein kann, mittels einer Pulverpumpe 4 in einer Frischpulverleitung 16 oder 18 einer Siebvorrichtung 10 zugeführt. Die Siebvorrichtung 10 kann mit einem Vibrator 11 versehen sein. In der folgenden Beschreibung bedeuten die Ausdrücke "Kleinbehälter" und "Großbehälter" jeweils sowohl "formstabiler Behälter" als auch "nicht formstabiler, flexibler Sack", ausgenommen wenn ausdrücklich auf die eine oder die andere Behältnisart verwiesen wird.

Das von der Siebvorrichtung 10 gesiebte Beschichtungspulver wird durch Schwerkraft oder vorzugsweise jeweils durch eine Pulverpumpe 4 über eine oder mehrere Pulverzufuhrleitungen 20 durch Pulvereinlassöffnungen 26 in eine Zwischenbehälterkammer 22 eines formstabilen Zwischenbehälters 24 gefördert. Das Volumen der Zwischenbehälterkammer 22 ist vorzugsweise wesentlich kleiner als das Volumen des Frischpulver-Kleinbehälters 12.

Gemäß einer bevorzugten Ausführungsform der Erfindung ist die Pulverpumpe 4 der mindestens einen Pulverzufuhrleitung 20 zu dem Zwischenbehälter 24 eine Druckluftschubpumpe. Hierbei kann der Anfangsabschnitt der Pulverzufuhrleitung 20 als Pumpenkammer dienen, in welche von der Siebvorrichtung 10 gesiebtes Pulver durch ein Ventil, z. B. ein Quetschventil, fällt. Nachdem diese Pumpenkammer eine bestimmte Pulverportion enthält, wird die Pulverzufuhrleitung 20 durch Schließen des Ventils von der Siebvorrichtung 10 strömungsmäßig getrennt. Danach wird die Pulverportion mittels Druckluft durch die Pulverzufuhrleitung 20 in die Zwischenbehälterkammer 20 gestoßen.

Die Pulvereinlassöffnungen 26 sind vorzugsweise in einer Seitenwand des Zwischenbehälters 24, vorzugsweise nahe des Bodens der Zwischenbehälterkammer 22 angeordnet, sodass beim Durchspülen der Zwischenbehälterkammer 22 mittels Druckluft auch am Boden befindliche Pulverreste durch die Pulvereinlassöffnungen 26 hinausgetrieben werden können, zu welchem Zwecke die Pulverzufuhrleitungen 20 vorzugsweise von der Siebvorrichtung 10 getrennt und in einen Abfallbehälter gerichtet werden, wie dies in Fig. 1 schematisch durch einen gestrichelten Pfeil 28 angedeutet ist. Zum Reinigen der Zwischenbehälterkammer 22 ist beispielsweise ein mit Druckluftdüsen versehener Tauchkolben 30 durch die Zwischenbehälterkammer 22 hindurch bewegbar.

An ein oder vorzugsweise mehrere Pulverauslassöffnungen 36 sind Pulverpumpen 4, z. B. Injektoren, zur Förderung von Beschichtungspulver durch Pulverleitungen 38 zu Sprühvorrichtungen 40 angeschlossen. Die Sprühvorrichtungen 40 können Sprühdüsen oder Rotationszerstäuber zum Sprühen des Beschichtungspulvers 42 auf das zu beschichtende Objekt 2 aufweisen, welches sich vorzugsweise in einer Beschichtungskabine 43 befindet. Die Pulverauslassöffnungen 36 befinden sich vorzugsweise in einer Wand, welche der Wand gegenüberliegt, in welcher sich die Pulvereinlassöffnungen 26 befinden. Die Pulverauslassöffnungen 36 sind vorzugsweise ebenfalls nahe des Bodens der Zwischenbehälterkammer 22 angeordnet.

Die Zwischenbehälterkammer 22 hat vorzugsweise eine Größe, die im Bereich eines Fassungsvermögens an Beschichtungspulver zwischen 1,0 kg und 12 kg liegt, vorzugsweise zwischen 2,0 kg und 8,0 kg. Gemäß anderen Gesichtspunkten beträgt die Größe der Zwischenbehälterkammer 22 vorzugsweise zwischen 500 cm³ und 30 000 cm³, vorzugsweise zwischen 2000 cm³ und 20 000 cm³. Die Größe der Zwischenbehälterkammer 22 wird in Abhängigkeit von der Anzahl der Pulverauslassöffnungen 36 und der daran angeschlossenen Pulverleitungen 38 derart gewählt, dass ein kontinuierlicher Sprühbeschichtungsbetrieb möglich ist, jedoch die Zwischenbehälterkammer 22 in Beschichtungspausen für einen Pulverwechsel schnell gereinigt werden kann, vorzugsweise automatisch. Die Zwischenbehälterkammer 22 kann mit einer Fluidisiervorrichtung zum Fluidisieren des Beschichtungspulvers versehen werden.

Beschichtungspulver 42, welches nicht an dem Objekt 2 haftet, wird als Überschusspulver über eine Überschusspulverleitung 44 mittels eines Saugluftstroms eines Gebläses 46 in einen Zyklonabscheider 48 gesaugt. Das Überschusspulver wird im Zyklonabscheider 48 so weit wie möglich vom Saugluftstrom getrennt. Der getrennte Pulveranteil wird dann als Rückgewinnungspulver vom Zyklonabscheider 48 über eine Pulverrückgewinnungsleitung 50 zu der Siebvorrichtung 10 geleitet, wo es durch die Siebvorrichtung 10 hindurch, entweder allein oder vermischt mit Frischpulver, über die Pulverzufuhrleitungen 20 wieder in die Zwischenbehälterkammer 22 gelangt.

Je nach Pulversorte und/oder Pulververschmutzungsgrad kann auch die Möglichkeit vorgesehen werden, die Pulverrückgewinnungsleitung 50 von der Siebvorrichtung 10 zu trennen und das Rückgewinnungspulver in einen Abfallbehälter zu leiten, wie dies in Fig. 1 durch eine gestrichelte Linie 51 schematisch dargestellt ist. Die Pulverrückgewinnungsleitung 50 kann, damit sie nicht von der Siebvorrichtung 10 getrennt zu werden braucht, mit einer Weiche 52 versehen werden, an welcher sie alternativ mit der Siebvorrichtung 10 oder mit einem Abfallbehälter verbindbar ist.

Der Zwischenbehälter 24 kann einen oder mehrere, beispielsweise zwei Sensoren S1 und/oder S2 aufweisen, um die Zufuhr von Beschichtungspulver in die Zwischenbehälterkammer 22 mittels des Steuergerätes 3 und der Pulverpumpen 4 in den Pulverzuleitungen 20 zu steuern. Beispielsweise detektiert der untere Sensor S1 ein unteres Pulverniveaulimit und der obere Sensor S2 ein oberes Pulverniveaulimit.

Der untere Endabschnitt 48-2 des Zyklonabscheiders 48 kann als Vorratsbehälter für Rückgewinnungspulver ausgebildet und verwendet werden und hierfür mit einem oder mehreren, beispielsweise zwei Sensoren S3 und/oder S4 versehen werden, welche funktionsmäßig mit dem Steuergerät 3 verbunden sind. Dadurch kann beispielsweise automatisch die Frischpulverzufuhr durch die Frischpulverzuleitungen 16 und 18 gestoppt werden, solange im Zyklonabscheider 48 ausreichend Rückgewinnungspulver vorhanden ist, um der Zwischenbehälterkammer 22 durch die Siebvorrichtung 10 hindurch Rückgewinnungspulver in ausreichender Menge zuzuführen, welche für den Sprühbeschichtungsbetrieb mittels der Sprühvorrichtungen 40 erforderlich ist. Wenn im Zyklonabscheider 48 hierfür nicht mehr ausreichend Rückgewinnungspulver vorhanden ist, dann kann automatisch auf die Zufuhr von Frischpulver durch die Frischpulverzuleitungen 16 oder 18 umgeschaltet werden. Ferner besteht auch die Möglichkeit, Frischpulver und Rückgewinnungspulver gleichzeitig der Siebvorrichtung 10 zuzuführen, sodass sie miteinander vermischt werden.

Die Abluft des Zyklonabscheiders 48 gelangt über eine Abluftleitung 54 in eine Nachfiltervorrichtung 56 und darin durch ein oder mehrere Filterelemente 58 zu dem Gebläse 46 und nach diesem in die Außenatmosphäre. Die Filterelemente 58 können Filtersäcke oder Filterpatronen oder Filterplatten oder ähnliche Filterelemente sein. Das mittels der Filterelemente 58 vom Luftstrom getrennte Pulver ist normalerweise Abfallpulver und fällt durch Schwerkraft in einen Abfallbehälter oder kann, wie Fig. 1 zeigt, über eine oder mehrere Abfallleitungen 60, welche jeweils eine Pulverpumpe 4 enthalten, in einen Abfallbehälter 62 an einer Abfallstation 63 gefördert werden.

Je nach Pulverart und Pulverbeschichtungsbedingungen kann das Abfallpulver auch wieder zurückgewonnen werden zur Siebvorrichtung 10, um erneut in den Beschichtungskreislauf zu gelangen. Dies ist in Fig. 1 durch Weichen 59 und Zweigleitungen 61 der Abfallleitungen 60 schematisch dargestellt.

Beim Mehrfarbenbetrieb, bei welchem verschiedene Farben jeweils nur kurze Zeit versprüht werden, werden üblicherweise der Zyklonabscheider 48 und die Nachfiltervorrichtung 56 verwendet und das Abfallpulver der Nachfiltervorrichtung 56 gelangt in den Abfallbehälter 62. Der Pulverabscheide-Wirkungsgrad des Zyklonabscheiders 48 ist zwar meistens geringer als der der Nachfiltervorrichtung 56, jedoch kann er schneller gereinigt werden als die Nachfiltervorrichtung 56. Beim Einfarbenbetrieb, bei welchem für lange Zeit das gleiche Pulver verwendet wird, ist es möglich, auf den Zyklonabscheider 48 zu verzichten und die Überschusspulverleitung 44 anstelle der Abluftleitung 54 an die Nachfiltervorrichtung 56 anzuschließen und die Abfallleitungen 60, welche in diesem Fall zurückzugewinnendes Pulver enthalten, als Rückgewinnungspulverleitungen an die Siebvorrichtung 10 anzuschließen. Beim Einfarbenbetrieb wird üblicherweise nur dann der Zyklonabscheider 48 in Kombination mit der Nachfiltervorrichtung 56 verwendet, wenn es sich um ein problematisches Beschichtungspulver handelt. In diesem Fall wird nur das Rückgewinnungspulver des Zyklonabscheiders 48 über die Pulverrückgewinnungsleitung 50 der Siebvorrichtung 10 zugeführt, während das Abfallpulver der Nachfiltervorrichtung 56 als Abfall in den Abfallbehälter 62 oder in einen anderen Abfallbehälter gelangt, welch letzterer ohne Abfallleitungen 60 direkt unter eine Auslassöffnung der Nachfiltervorrichtung 56 gestellt werden kann.

Das untere Ende der Zyklonvorrichtung 48 kann ein Auslassventil 64, beispielsweise ein Quetschventil aufweisen. Ferner kann oberhalb von diesem Auslassventil 64, im oder am unteren Ende des, als Vorratsbehälter ausgebildeten, unteren Endabschnittes 48-2 des Zyklonabscheiders 48, eine Fluidisiervorrichtung 66 zur Fluidisierung des Beschichtungspulvers vorgesehen sein. Die Fluidisiervorrichtung 66 enthält mindestens eine Fluidisierwand 80 aus einem offenporigem oder mit engen Bohrungen versehenen Material, welches für Druckluft, jedoch nicht für Beschichtungspulver durchlässig ist. Die Fludisierwand 80 ist zwischen dem Pulverweg und einer Fluidiesier-Druckluftkammer 81 angeordnet. Die Fluidisier-Druckluftkammer 81 ist über ein Druckeinstellelement 8 mit der Druckluftquelle 6 verbindbar.

Die Frischpulverleitung 16 und/oder 18 kann an ihrem stromaufwärtigen Ende, entweder direkt oder durch die Pulverpumpe 4, mit einem Pulverförderrohr 70 strömungsmäßig verbunden sein, welches in den Lieferantenbehälter 12 oder 14 eintauchbar ist zum Absaugen von frischem Beschichtungspulver. Die Pulverpumpe 4 kann am Anfang, am Ende oder dazwischen in der Frischpulverleitung 16 bzw. 18 oder am oberen oder unteren Ende des Pulverförderrohres 70 angeordnet werden.

Fig. 1 zeigt als Frischpulver-Kleinbehälter einen Frischpulver-Pulversack 12 in einem Sackaufnahmetrichter 74. Der Pulversack 12 wird von dem Sackaufnahmetrichter 74 in einer definierten Form gehalten, wobei die Sacköffnung sich am oberen Sackende befindet. Der Sackaufnahmetrichter 74 kann auf einer Waage oder Wägesensoren 76 angeordnet werden. Diese Waage oder die Wägesensoren können, je nach Art, eine optische Anzeige und/oder ein elektrisches Signal erzeugen, welches nach Abzug des Gewichts des Sackaufnahmetrichters 74 dem Gewicht und damit auch der Menge des Beschichtungspulvers in dem Kleinbehälter 12 entspricht. Am Sackaufnahmetrichter 74 ist vorzugsweise mindestens ein ihn vibrierender Vibrator 78 angeordnet.

Es können zwei oder mehr Kleinbehälter 12 jeweils in einem Sackaufnahmetrichter 74 und/oder zwei oder mehr Grossbehältnisse 14 vorgesehen werden, die alternativ benutzbar sind. Dadurch ist ein schneller Wechsel von einem auf einen anderen Kleinbehälter 12 oder Grossbehältnis 14 möglich.

Mögliche Varianten der Erfindung, ohne darauf beschränkt zu sein: die Siebvorrichtung 10 kann in den Zwischenbehälter 24 integriert werden. Ferner kann die Siebvorrichtung 10 weggelassen werden, wenn das Frischpulver eine ausreichend gute Qualität hat. In diesem Fall besteht ferner die Möglichkeit, zum Sieben des Rückgewinnungspulvers der Leitungen 44 und 50 ein separates Sieb zu verwenden, z. B. stromaufwärts oder stromabwärts des Zyklonabschalters 48 oder im Zyklonabschalter 48. Auch das Rückgewinnungspulver benötigt dann kein Sieb, wenn seine Pulverqualität für eine Wiederverwendung ausreichend gut ist.

Fig. 2 zeigt, gegenüber Fig. 1 vergrößert, die Fluidisiervorrichtung 66. Sie enthält die für Druckluft durchlässige, jedoch für Beschichtungspulver undurchlässige Fluidisierwand 80 zwischen dem Pulverweg am unteren Ende des Vorratsbehälters 48-2 und der Fluidisier-Druckluftkammer 81, welche sich über die Fludisierwand 80 erstreckt. Druckluft der Druckluftquelle 6 gelangt über ein Steuerelement 8, z. B. ein Ventil und/oder ein Druckregler, in die Fluidisier-Druckluftkammer 81 und von dieser durch Poren oder eine Vielzahl von sehr enge Bohrungen der Fluidisierwand 80 in den unteren Endteil des als Vorratsbehälter ausgebildeten Endabschnittes 48-2 des Zyklonabscheiders 48. Die Fluidisierwand 80 kann das untere Ende des Endabschnittes 48-2 über einem Pulverauslass 204 des Endabschnittes 48-2 vollständig oder teilweise bilden. Über den Umfang des als Vorratsbehälter ausgebildeten Endabschnittes 48-2 können zwei oder mehr Fluidisierwände 80 und Fluidisier-Druckluftkammern 81 verteilt angeordnet werden. Das Auslassventil 64 hat einen vertikalen Abstand 202 von dem Messniveau des oberen Sensors S3 und einen vertikalen Abstand 206 von dem Messniveau des unteren Sensors S4 des Endabschnittes 48-2. Das Volumen des als Vorratsbehälter dienenden Endabschnittes 48-2 zwischen den beiden Sensoren S3 und S4 definiert ein vorbestimmtes Reservevolumen für Rückgewinnungspulver.

Einzelne Elemente und Unterkombinationen von Elementen von Fig. 1 und Fig. 2 sowie der hier gegebenen Beschreibung sind jeweils auch selbstständig ohne die betreffenden anderen Elemente vorteilhaft verwendbar. Im Folgenden werden besonders bevorzugte Ausführungsformen der Erfindung beschrieben.

### Ausführungsform 1:

Pulversprühbeschichtungsanlage, enthaltend einen Zwischenbehälter (24), aus welchem Beschichtungspulver zu mindestens einer Sprühvorrichtung (40) pneumatisch förderbar ist; mindestens einen Sensor (S1) am Zwischenbehälter (24) zur Erzeugung eines Pulverbedarfssignals, wenn das Pulverniveau im Zwischenbehälter (24) ein vorbestimmtes Pulvermindestniveau unterschritten hat; einen Zyklonabscheider (48) zum Abscheiden von Rückgewinnungspulver aus einem Luftstrom welcher versprühtes Überschusspulver enthält, welches ein zu beschichtendes Objekt verfehlte;
wobei,
ein Rückgewinnungspulver-Vorratsbehälter (48-2) auf dem Weg des Rückgewinnungspulvers vom Zyklonabscheider (48) zu dem Zwischenbehälter (24) angeordnet ist zur Zwischenspeicherung des Rückgewinnungspulvers im Rückgewinnungspulver-Vorratsbehälter (48-2), bevor es dem Zwischenbehälter (24) zugeführt wird; dass der Rückgewinnungspulver-Vorratsbehälter (48-2) mit mindestens einem Vorratsbehälter-Sensor (S3) versehen ist zur Erzeugung eines Rückgewinnungspulver-Informationssignals in Abhängigkeit davon, ob das Pulverniveau unter einem Mindestniveau oder mindestens auf dem Mindestniveau ist; dass eine Frischpulver-Versorgungsvorrichtung (70, 74) vorgesehen ist zur Zufuhr von unversprühtem Frischpulver aus einem Frischpulverbehälter (12; 14) in den Zwischenbehälter (24) auf mindestens einem Pulverweg, welcher unter Umgehung des Zyklonabscheiders (48) und auch unter Umgehung des Rückgewinnungspulver-Vorratsbehälters (48-2) verläuft; dass mindestens ein Steuergerät (3) vorgesehen ist, welches mit den Sensoren (S1, S3) funktionsmäßig verbunden und zur automatischen Steuerung der Pulversprühbeschichtungsanlage derart ausgebildet ist, dass gemäß einer ersten Betriebsphase dem Zwischenbehälter (24) nur Rückgewinnungspulver aus dem Rückgewinnungspulver-Vorratsbehälter (48-2) zugeführt wird, jedoch kein Frischpulver von der Frischpulver-Versorgungsvorrichtung (70, 74), wenn vom Zwischenbehälter-Sensor (S1) ein Pulverbedarfsignal und gleichzeitig vom Rückgewinnungspulver-Vorratsbehälter-Sensor (S3) ein Rückgewinnungspulver-Informationssignal vorliegt, welch letzteres einem auf oder über dem vorbestimmten Mindestniveau liegenden Rückgewinnungspulverniveau entspricht, jedoch in einer zweiten Betriebsphase dem Zwischenbehälter (24) nur Frischpulver von der Frischpulver-Versorgungsvorrichtung (70, 74) zugeführt wird, jedoch kein Rückgewinnungspulver aus dem Rückgewinnungspulver-Vorratsbehälter (48-2), wenn vom Zwischenbehälter-Sensor (S1) ein Pulverbedarfsignal und gleichzeitig vom Vorratsbehälter-Sensor (S3) ein Rückgewinnungspulver-Informationssignal vorliegt, welch letzteres einem unter dem Mindestniveau liegenden Rückgewinnungspulverniveau entspricht, und wobei
der mindestens eine Vorratsbehälter-Sensor (S3) so hoch am Rückgewinnungspulver-Vorratsbehälter (48-2) angeordnet ist, dass der Rückgewinnungspulver-Vorratsbehälter (48-2) unterhalb des Vorratsbehälter-Sensors (S3) einen Pulverreserveabschnitt (202) hat, in welchem eine vorbestimmte Rückgewinnungspulver-Reservemenge speicherbar ist, die bis zu dem Mindestniveau reicht.

dadurch gekennzeichnet,
dass das mindestens eine Steuergerät (3) zur automatischen Umschaltung der Pulversprühbeschichtungsanlage von der zweiten Betriebsphase auf eine Reservebetriebsphase ausgebildet ist, bei welcher dem Zwischenbehälter (24) nur Rückgewinnungspulver aus dem Pulverreserveabschnitt (202) des Rückgewinnungspulver-Vorratsbehälters (48-2) zugeführt wird, jedoch kein Frischpulver von der Frischpulver-Versorgungsvorrichtung (70, 74), wenn nach einer vorbestimmten Verzögerungszeit nach dem Umschalten von der ersten Betriebsphase auf die zweite Betriebsphase weiterhin vom Zwischenbehälter-Sensor (S1) ein Pulverbedarfsignal vorliegt, wobei das mindestens eine Steuergerät (3) eine Verzögerungsschaltung enthält, welche die Verzögerungszeit definiert oder an welcher die Verzögerungszeit variabel einstellbar ist.

### Ausführungsform 2:

Pulversprühbeschichtungsanlage nach Ausführungsform 1,
dadurch gekennzeichnet,
dass der Rückgewinnungspulver-Vorratsbehälter (48-2) mit einem zweiten Vorratsbehälter-Sensor (S4) versehen ist zur Erzeugung eines Notsignals jeweils dann, wenn das Rückgewinnungspulverniveau im Rückgewinnungspulver-Vorratsbehälter (48-2) auf ein vorbestimmtes unteres Grenzniveau abgesunken ist, welches mit einem vorbestimmten Abstand unter dem vorbestimmten Rückgewinnungspulver-Mindestniveau des ersten Vorratsbehälter-Sensors (S3) liegt.

### Ausführungsform 3:

Pulversprühbeschichtungsanlage nach einer der vorhergehenden Ausführungsformen,
dadurch gekennzeichnet,
dass der Rückgewinnungspulver-Vorratsbehälter (48-2) unter dem Zyklonabscheider (48) angeordnet ist und zwischen ihnen ein vertikaler Durchgang gebildet ist, durch welchen Rückgewinnungspulver durch Schwerkraft von dem Zyklonabscheider (48) in den Rückgewinnungspulver-Vorratsbehälter (40-2) fallen kann.

### Ausführungsform 4:

Pulversprühbeschichtungsanlage nach einer der vorhergehenden Ausführungsformen,
dadurch gekennzeichnet,
dass der Rückgewinnungspulver-Vorratsbehälter (48-2) ein Behältergehäuse hat, welches eine untere Verlängerung des Gehäuses des Zyklonabscheiders (48) ist.

### Ausführungsform 5:

Pulversprühbeschichtungsanlage nach einer der vorhergehenden Ausführungsformen,
dadurch gekennzeichnet,
dass das Gehäuse des Rückgewinnungspulver-Vorratsbehälters (48-2) von oben nach unten kegelstumpfförmig enger werdend ausgebildet ist.

### Ausführungsform 6:

Pulversprühbeschichtungsanlage nach einer der vorhergehenden Ausführungsformen,
dadurch gekennzeichnet,
dass der Rückgewinnungspulver-Vorratsbehälter (48-2) mit einer Fluidisiervorrichtung (66) versehen ist zur Fluidisierung des im Rückgewinnungspulver-Vorratsbehälter (48-2) vorhandenen Rückgewinnungspulvers mittels Druckluft, welche durch die Fluidisiervorrichtung (66) in den Rückgewinnungspulver-Vorratsbehälter (48-2) einleitbar ist.

### Ausführungsform 7:

Pulversprühbeschichtungsanlage nach einer der vorhergehenden Ausführungsformen,
dadurch gekennzeichnet,
dass am unteren Ende des Rückgewinnungspulver-Vorratsbehälters (48-2) eine Absperrvorrichtung (64), vorzugsweise in Form von mindestens einem Quetschventil, zum alternativen Absperren oder Öffnen eines Pulverauslasses (204) am unteren Ende des Rückgewinnungspulver-Vorratsbehälters (48-2) vorgesehen ist.

### Ausführungsform 8:

Pulversprühbeschichtungsanlage nach einer der vorhergehenden Ausführungsformen,
dadurch gekennzeichnet,
dass der mindestens eine Zwischenbehälter-Sensor (S1, S2) und/oder der mindestens eine Vorratsbehälter-Sensor (S3, S4), Pulverniveau-Sensoren sind, welche in Abhängigkeit von dem von ihnen detektieren Pulverniveau das genannte Signal erzeugen.

### Ausführungsform 9:

Pulversprühbeschichtungsanlage nach einer der vorhergehenden Ausführungsformen,
dadurch gekennzeichnet,
dass die Frischpulver-Versorgungsvorrichtung (70, 74) eine Sensorvorrichtung (76) aufweist, welche in Abhängigkeit von der Menge Frischpulver, welche sich in einem Frischpulverbehälter (12) in der Frischpulver-Versorgungsvorrichtung (70, 74) befindet, ein erstes Signal erzeugt, vorzugsweise mindestens immer dann, wenn die Frischpulvermenge im Frischpulverbehälter (12) unter einen vorbestimmten Restmengenwert abfällt.

### Ausführungsform 10:

Pulversprühbeschichtungsanlage nach Ausführungsform 9,
dadurch gekennzeichnet,
dass die Sensorvorrichtung (76) der Frischpulver-Versorgungsvorrichtung (70, 74) mit dem mindestens einen Steuergerät (3) funktionsmäßig verbunden ist und in dem mindestens einen Steuergerät ein zweites Signal erzeugt, wenn die Frischpulvermenge im Frischpulverbehälter (12) auf einen unteren Grenzmengenwert abgefallen ist, der einen vorbestimmten Abstand unterhalb des Restmengenwertes liegt, bei welchem das genannte erste Signal erzeugt wird.

### Ausführungsform 11:

Pulversprühbeschichtungsanlage nach Ausführungsform 10,
dadurch gekennzeichnet,
dass das mindestens eine Steuergerät (3) bei Erhalt des zweiten Signals der Sensorvorrichtung (76) der Frischpulver-Versorgungsvorrichtung (70, 74) die Pulversprühbeschichtungsanlage auf eine Reservebetriebsphase umschaltet, wenn weiterhin ein Pulverbedarfsignal von dem mindestens einen Zwischenbehälter-Sensor (S1) erzeugt wird, wobei während der Reservebetriebsphase dem Zwischenbehälter (24) nur Rückgewinnungspulver aus dem Pulverreserveabschnitt (202) des Rückgewinnungspulver-Vorratsbehälters (48-2) zugeführt wird, jedoch kein Frischpulver von der Frischpulver-Versorgungsvorrichtung (70, 74).

### Ausführungsform 12:

Pulversprühbeschichtungsanlage nach Ausführungsform 9,
dadurch gekennzeichnet,
dass die Sensorvorrichtung (76) der Frischpulver-Versorgungsvorrichtung (70, 74) mit dem mindestens einen Steuergerät (3) funktionsmäßig verbunden ist, und dass das mindestens eine Steuergerät (3) derart ausgebildet ist, dass es in Erwiderung auf das erste Signal von der Sensorvorrichtung (76) der Frischpulver-Versorgungsvorrichtung (70, 74) die Sprühbeschichtungsanlage auf eine Reservebetriebsphase umschaltet, wenn weiterhin ein Pulverbedarfsignal von dem mindestens einen Zwischenbehälter-Sensor (S1) erzeugt wird, wobei in der Reservebetriebsphase dem Zwischenbehälter (24) nur Rückgewinnungspulver aus dem Pulverreserveabschnitt (202) des Rückgewinnungspulver-Vorratsbehälters (48-2) zugeführt wird, jedoch kein Frischpulver von der Frischpulver-Versorgungsvorrichtung (70, 74).

### Ausführungsform 13:

Pulversprühbeschichtungsanlage nach Ausführungsform 9,
dadurch gekennzeichnet,
dass die Sensorvorrichtung (76) der Frischpulver-Versorgungsvorrichtung (70, 74) mit dem mindestens einen Steuergerät (3) funktionsmäßig verbunden ist, und dass das mindestens eine Steuergerät (3) derart ausgebildet ist, dass es in Erwiderung auf das erste Signal von der Sensorvorrichtung (76) der Frischpulver-Versorgungsvorrichtung (70, 74) die Sprühbeschichtungsanlage auf eine Reservebetriebsphase umschaltet, wenn weiterhin ein Pulverbedarfsignal von dem mindestens einen Zwischenbehälter-Sensor (S1) erzeugt wird, wobei in der Reservebetriebsphase dem Zwischenbehälter (24) nur Rückgewinnungspulver aus dem Pulverreserveabschnitt (202) des Rückgewinnungspulver-Vorratsbehälters (48-2) zugeführt wird, jedoch kein Frischpulver von der Frischpulver-Versorgungsvorrichtung (70, 74), und wobei das Steuergerät (3) eine Zeitverzögerungsschaltung enthält, durch welche die Umschaltung auf die Reservebetriebsphase erst nach Ablauf einer vorbestimmten Zeitverzögerungsdauer nach Erhalt des ersten Signals der Sensorvorrichtung (76) der Frischpulver-Versorgungsvorrichtung (70, 74) bewirkt wird.

### Ausführungsform 14:

Pulversprühbeschichtungsanlage nach einer der Ausführungsformen 9 bis 13,
dadurch gekennzeichnet,
dass die Sensorvorrichtung (76) der Frischpulver-Versorgungsvorrichtung (70, 72) eine Wägevorrichtung zum Wägen des Gewichts des Frischpulvers in einem Frischpulverbehälter (12) ist.

### Ausführungsform 15:

Pulversprühbeschichtungsanlage nach einer der vorhergehenden Ausführungsformen,
dadurch gekennzeichnet,
dass auf dem Pulverweg des Rückgewinnungspulvers von dem Rückgewinnungspulver-Vorratsbehälter (48-2) zu dem Zwischenbehälter (24) eine Siebvorrichtung (10) angeordnet ist.

### Ausführungsform 16:

Pulversprühbeschichtungsanlage nach Ausführungsform 15,
dadurch gekennzeichnet,
dass auch der Frischpulverzufuhrweg von der Frischpulver-Versorgungsvorrichtung (70, 74) zum Zwischenbehälter (24) durch die Siebvorrichtung (10) verläuft, sodass auch das Frischpulver gesiebt wird.

### Ausführungsform 17:

Pulversprühbeschichtungsanlage nach Ausführungsform 15 oder 16,
gekennzeichnet durch
eine Pulverpumpe (4) in einem, vorzugsweise zur Außenatmosphäre geschlossenen, Pulverwegabschnitt (50) des Rückgewinnungspulvers von dem Rückgewinnungspulver-Vorratsbehälter (48-2) zur Eingangsseite der Siebvorrichtung (10), wobei vorzugsweise auch die Eingangsseite der Siebvorrichtung gegenüber der Außenatmosphäre für Beschichtungspulver geschlossen ist.

### Ausführungsform 18:

Pulversprühbeschichtungsanlage nach Ausführungsform 16 oder 17,
gekennzeichnet durch
jeweils eine Pulverpumpe (4) in dem mindestens einen, vorzugsweise zur Außenatmosphäre geschlossenen, Pulverwegabschnitt (16) des Frischpulvers von dem Frischpulverbehälter (12) der Frischpulver-Versorgungsvorrichtung (70, 74) zu der Eingangsseite der Siebvorrichtung (10), wobei vorzugsweise auch die Eingangsseite der Siebvorrichtung bezüglich des Beschichtungspulvers gegenüber der Außenatmosphäre geschlossen ist.

### Ausführungsform 19:

Pulversprühbeschichtungsanlage nach einer der Ausführungsformen 15 bis 18,
gekennzeichnet durch
jeweils eine Pulverpumpe (4) in dem mindestens einen, vorzugsweise zur Außenatmosphäre geschlossenen, Pulverwegabschnitt (20) von einer Ausgangsseite der Siebvorrichtung (10) in den Zwischenbehälter (24), wobei vorzugsweise auch die Ausgangsseite der Siebvorrichtung (10) und der Zwischenbehälter (24) bezüglich des Beschichtungspulvers zur Außenatmosphäre geschlossen sind.

### Ausführungsform 20:

Pulversprühbeschichtungsanlage nach mindestens einer der vorhergehenden Ausführungsformen,
gekennzeichnet durch
jeweils eine Pulverpumpe (4) in dem mindestens einen Pulverweg (38) des Beschichtungspulvers von dem Zwischenbehälter (24) zu der mindestens einen Sprühvorrichtung (40).

### Ausführungsformen 21:

Pulversprühbeschichtungsverfahren, insbesondere zum Betrieb der Pulversprühbeschichtungsanlage nach einer der vorhergehenden Ausführungsformen, bei welchem aus einem Zwischenbehälter (24) Beschichtungspulver zu mindestens einer Sprühvorrichtung (40) pneumatisch gefördert wird; mittels mindestens eines Sensors (S1) am Zwischenbehälter (24) ein Pulverbedarfsignal erzeugt wird, wenn das Pulverniveau im Zwischenbehälter (24) ein vorbestimmtes Pulvermindestniveau unterschreitet; mittels eines Zyklonabscheiders (48) Rückgewinnungspulver aus einem Luftstrom abgeschieden wird, welches versprühtes Überschusspulver enthält, welches ein zu beschichtendes Objekt verfehlte; wobei
Rückgewinnungspulver auf dem Weg vom Zyklonabscheider (48) zu dem Zwischenbehälter (24) in einem Rückgewinnungspulver-Vorratsbehälter (48-2) zwischengespeichert wird, dass mittels mindestens einem Vorratsbehälter-Sensor (S3) ein Rückgewinnungspulver-Informationssignal in Abhängigkeit davon erzeugt wird, ob das Pulverniveau im Rückgewinnungspulver-Vorratsbehälter (48-2) unter einem Mindestniveau oder mindestens auf dem Mindestniveau ist; dass unversprühtes Frischpulver aus einem Frischpulverbehälter (12) dem Zwischenbehälter (24) auf einem Pulverweg zugeführt wird, welcher den Zyklonabscheider (48) und den Rückgewinnungspulver-Vorratsbehälter (48-2) umgeht; dass in Abhängigkeit von Signalen von den Sensoren (S1, S3) mittels mindestens eines Steuergerätes (3) die Pulversprühbeschichtungsanlage automatisch gemäß einer ersten Betriebsphase gesteuert wird, bei welcher dem Zwischenbehälter (24) nur Rückgewinnungspulver aus dem Rückgewinnungspulver-Vorratsbehälter (48-2) zugeführt wird, jedoch kein Frischpulver von der Frischpulver-Versorgungsvorrichtung (70, 74), wenn vom Zwischenbehälter-Sensor (S1) ein Pulverbedarfsignal und gleichzeitig vom Rückgewinnungspulver-Vorratsbehälter-Sensor (S3) ein Rückgewinnungspulver-Informationssignal vorliegt, welch letzteres einem auf oder über dem vorbestimmten Mindestniveau liegenden Rückgewinnungspulverniveau entspricht, jedoch automatisch auf eine zweite Betriebsphase umgeschaltet wird und gemäß der zweiten Betriebsphase die Pulversprühbeschichtungsanlage betrieben wird, bei welcher dem Zwischenbehälter (24) nur Frischpulver von der Frischpulver-Versorgungsvorrichtung (70, 74) zugeführt wird, jedoch kein Rückgewinnungspulver aus dem Rückgewinnungspulver-Vorratsbehälter (48-2), wenn vom Zwischenbehälter-Sensor (S1) ein Pulverbedarfsignal und gleichzeitig vom Rückgewinnungspulver-Vorratsbehälter-Sensor (S3) ein Rückgewinnungspulver-Informationssignal vorliegt, welch letzteres einem unter dem Mindestniveau liegenden Rückgewinnungspulverniveau entspricht,
dadurch gekennzeichnet,
dass in einem unteren Pulverreserveabschnitt (202) des Rückgewinnungspulver-Vorratsbehälters (48-2) während der ersten Betriebsphase eine Rückgewinnungspulver-Reservemenge gespeichert wird, und dass automatisch von der zweiten Betriebsphase auf eine Reservebetriebsphase umgeschaltet wird, bei welcher dem Zwischenbehälter (24) nur Rückgewinnungspulver aus Rückgewinnungspulver-Reservemenge des Pulverreserveabschnitts (202) zugeführt wird, jedoch kein Frischpulver von der Frischpulver-Versorgungsvorrichtung (70, 74), wenn nach einer vorbestimmten Verzögerungszeit nach dem Umschalten von der ersten Betriebsphase auf die zweite Betriebsphase weiterhin vom Zwischenbehälter-Sensor (S1) ein Pulverbedarfssignal vorliegt.

## Patentansprüche

1. Pulversprühbeschichtungsanlage, enthaltend einen Zwischenbehälter (24), aus welchem Beschichtungspulver zu mindestens einer Sprühvorrichtung (40) pneumatisch förderbar ist; mindestens einen Sensor (S1) am Zwischenbehälter (24) zur Erzeugung eines Pulverbedarfssignals, wenn das Pulverniveau im Zwischenbehälter (24) ein vorbestimmtes Pulvermindestniveau unterschritten hat; einen Pulverabscheider (48) zum Abscheiden von Rückgewinnungspulver aus einem Luftstrom welcher versprühtes Überschusspulver enthält, welches ein zu beschichtendes Objekt verfehlte;
wobei ein Rückgewinnungspulver-Vorratsbehälter (48-2) auf dem Weg des Rückgewinnungspulvers vom Pulverabscheider (48) zu dem Zwischenbehälter (24) angeordnet ist zur Zwischenspeicherung des Rückgewinnungspulvers im Rückgewinnungspulver-Vorratsbehälter (48-2), bevor es dem Zwischenbehälter (24) zugeführt wird; wobei der Rückgewinnungspulver-Vorratsbehälter (48-2) mit mindestens einem Vorratsbehälter-Sensor (S3)
versehen ist zur Erzeugung eines Rückgewinnungspulver-Informationssignals in Abhängigkeit davon, ob das Pulverniveau unter einem Mindestniveau oder mindestens auf dem Mindestniveau ist; wobei eine Frischpulver-Versorgungsvorrichtung (70, 74) vorgesehen ist zur Zufuhr von unversprühtem Frischpulver aus einem Frischpulverbehälter (12; 14) in den Zwischenbehälter (24) auf mindestens einem Pulverweg, welcher unter Umgehung des Pulverabscheiders (48) und auch unter Umgehung des Rückgewinnungspulver-Vorratsbehälters (48-2) verläuft; wobei mindestens ein Steuergerät (3) vorgesehen ist, welches mit den Sensoren (S1, S3) funktionsmäßig verbunden und zur automatischen Steuerung der Pulversprühbeschichtungsanlage derart ausgebildet ist, dass gemäß einer ersten Betriebsphase dem Zwischenbehälter (24) nur Rückgewinnungspulver aus dem Rückgewinnungspulver-Vorratsbehälter (48-2) zugeführt wird, jedoch kein Frischpulver von der Frischpulver-Versorgungsvorrichtung (70, 74), wenn vom Zwischenbehälter-Sensor (S1) ein Pulverbedarfsignal und gleichzeitig vom Rückgewinnungspulver-Vorratsbehälter-Sensor (S3) ein Rückgewinnungspulver-Informationssignal vorliegt, welch letzteres einem auf oder über dem vorbestimmten Mindestniveau liegenden Rückgewinnungspulverniveau entspricht, jedoch in einer zweiten Betriebsphase dem Zwischenbehälter (24) nur Frischpulver von der Frischpulver-Versorgungsvorrichtung (70, 74) zugeführt wird, jedoch kein Rückgewinnungspulver aus dem Rückgewinnungspulver-Vorratsbehälter (48-2), wenn vom Zwischenbehälter-Sensor (S1) ein Pulverbedarfsignal und gleichzeitig vom Vorratsbehälter-Sensor (S3) ein Rückgewinnungspulver-Informationssignal vorliegt, welch letzteres einem unter dem Mindestniveau liegenden Rückgewinnungspulverniveau entspricht, wobei
der mindestens eine Vorratsbehälter-Sensor (S3) so hoch am Rückgewinnungspulver-Vorratsbehälter (48-2) angeordnet ist, dass der Rückgewinnungspulver-Vorratsbehälter (48-2) unterhalb des Vorratsbehälter-Sensors (S3) einen Pulverreserveabschnitt (202) hat, in welchem eine vorbestimmte Rückgewinnungspulver-Reservemenge speicherbar ist, die bis zu dem Mindestniveau reicht,
**dadurch gekennzeichnet,**
**dass** der Pulverabscheider (48) ein Zyklonabscheider ist, und
**dass** das mindestens eine Steuergerät (3) zur automatischen Umschaltung der Pulversprühbeschichtungsanlage von der zweiten Betriebsphase auf eine Reservebetriebsphase ausgebildet ist, bei welcher dem Zwischenbehälter (24) nur Rückgewinnungspulver aus dem Pulverreserveabschnitt (202) des Rückgewinnungspulver-Vorratsbehälters (48-2) zugeführt wird, jedoch kein Frischpulver von der Frischpulver-Versorgungsvorrichtung (70, 74), wenn nach einer vorbestimmten Verzögerungszeit nach dem Umschalten von der ersten Betriebsphase auf die zweite Betriebsphase weiterhin vom Zwischenbehälter-Sensor (S1) ein Pulverbedarfsignal vorliegt, wobei das mindestens eine Steuergerät (3) eine Verzögerungsschaltung enthält, welche die Verzögerungszeit definiert oder an welcher die Verzögerungszeit variabel einstellbar ist.

2. Pulversprühbeschichtungsanlage nach Anspruch 1,
**dadurch gekennzeichnet,**
**dass** der Rückgewinnungspulver-Vorratsbehälter (48-2) mit einem zweiten Vorratsbehälter-Sensor (S4) versehen ist zur Erzeugung eines Notsignals jeweils dann, wenn das Rückgewinnungspulverniveau im Rückgewinnungspulver-Vorratsbehälter (48-2) auf ein vorbestimmtes unteres Grenzniveau abgesunken ist, welches mit einem vorbestimmten Abstand unter dem vorbestimmten Rückgewinnungspulver-Mindestniveau des ersten Vorratsbehälter-Sensors (S3) liegt.

3. Pulversprühbeschichtungsanlage nach einem der vorhergehenden Ansprüche, **dadurch gekennzeichnet,**
**dass** der Rückgewinnungspulver-Vorratsbehälter (48-2) unter dem Zyklonabscheider (48) angeordnet ist und zwischen ihnen ein vertikaler Durchgang gebildet ist, durch welchen Rückgewinnungspulver durch Schwerkraft von dem Zyklonabscheider (48) in den Rückgewinnungspulver-Vorratsbehälter (40-2) fallen kann.

4. Pulversprühbeschichtungsanlage nach einem der vorhergehenden Ansprüche, **dadurch gekennzeichnet,**
**dass** der Rückgewinnungspulver-Vorratsbehälter (48-2) ein Behältergehäuse hat, welches eine untere Verlängerung des Gehäuses des Zyklonabscheiders (48) ist.

5. Pulversprühbeschichtungsanlage nach einem der vorhergehenden Ansprüche, **dadurch gekennzeichnet,**
**dass** das Gehäuse des Rückgewinnungspulver-Vorratsbehälters (48-2) von oben nach unten kegelstumpfförmig enger werdend ausgebildet ist.

6. Pulversprühbeschichtungsanlage nach einem der vorhergehenden Ansprüche, **dadurch gekennzeichnet,**
**dass** der Rückgewinnungspulver-Vorratsbehälter (48-2) mit einer Fluidisiervorrichtung (66) versehen ist zur Fluidisierung des im Rückgewinnungspulver-Vorratsbehälter (48-2) vorhandenen Rückgewinnungspulvers mittels Druckluft, welche durch die Fluidisiervorrichtung (66) in den Rückgewinnungspulver-Vorratsbehälter (48-2) einleitbar ist.

7. Pulversprühbeschichtungsanlage nach einem der vorhergehenden Ansprüche, **dadurch gekennzeichnet,**
**dass** am unteren Ende des Rückgewinnungspulver-Vorratsbehälters (48-2) eine Absperrvorrichtung (64), vorzugsweise in Form von mindestens einem Quetschventil, zum alternativen Absperren oder Öffnen eines Pulverauslasses (204) am unteren Ende des Rückgewinnungspulver-Vorratsbehälters (48-2) vorgesehen ist.

8. Pulversprühbeschichtungsanlage nach einem der vorhergehenden Ansprüche, **dadurch gekennzeichnet,**
**dass** der mindestens eine Zwischenbehälter-Sensor (S1, S2) und/oder der mindestens eine Vorratsbehälter-Sensor (S3, S4), Pulverniveau-Sensoren sind, welche in Abhängigkeit von dem von ihnen detektieren Pulverniveau das genannte Signal erzeugen.

9. Pulversprühbeschichtungsanlage nach einem der vorhergehenden Ansprüche, **dadurch gekennzeichnet,**
**dass** die Frischpulver-Versorgungsvorrichtung (70, 74) eine Sensorvorrichtung (76) aufweist, welche in Abhängigkeit von der Menge Frischpulver, welche sich in einem Frischpulverbehälter (12) in der Frischpulver-Versorgungsvorrichtung (70, 74) befindet, ein erstes Signal erzeugt, vorzugsweise mindestens immer dann, wenn die Frischpulvermenge im Frischpulverbehälter (12) unter einen vorbestimmten Restmengenwert abfällt.

10. Pülversprühbeschichtungsanlage nach Anspruch 9,
**dadurch gekennzeichnet,**
**dass** die Sensorvorrichtung (76) der Frischpulver-Versorgungsvorrichtung (70, 74) mit dem mindestens einen Steuergerät (3) funktionsmäßig verbunden ist und in dem mindestens einen Steuergerät ein zweites Signal erzeugt, wenn die Frischpulvermenge im Frischpulverbehälter (12) auf einen unteren Grenzmengenwert abgefallen ist, der einen vorbestimmten Abstand unterhalb des Restmengenwertes liegt, bei welchem das genannte erste Signal erzeugt wird.

11. Pulversprühbeschichtungsanlage nach Anspruch 10,
**dadurch gekennzeichnet,**
**dass** das mindestens eine Steuergerät (3) bei Erhalt des zweiten Signals der Sensorvorrichtung (76) der Frischpulver-Versorgungsvorrichtung (70, 74) die Pulversprühbeschichtungsanlage auf eine Reservebetriebsphase umschaltet, wenn weiterhin ein Pulverbedarfsignal von dem mindestens einen Zwischenbehälter-Sensor (S1) erzeugt wird, wobei während der Reservebetriebsphase dem Zwischenbehälter (24) nur Rückgewinnungspulver aus dem Pulverreserveabschnitt (202) des Rückgewinnungspulver-Vorratsbehälters (48-2) zugeführt wird, jedoch kein Frischpulver von der Frischpulver-Versorgungsvorrichtung (70, 74).

12. Pulversprühbeschichtungsanlage nach Anspruch 9,
**dadurch gekennzeichnet,**
**dass** die Sensorvorrichtung (76) der Frischpulver-Versorgungsvorrichtung (70, 74) mit dem mindestens einen Steuergerät (3) funktionsmäßig verbunden ist, und dass das mindestens eine Steuergerät (3) derart ausgebildet ist, dass es in Erwiderung auf das erste Signal von der Sensorvorrichtung (76) der Frischpulver-Versorgungsvorrichtung (70, 74) die Sprühbeschichtungsanlage auf eine Reservebetriebsphase umschaltet, wenn weiterhin ein Pulverbedarfsignal von dem mindestens einen Zwischenbehälter-Sensor (S1) erzeugt wird, wobei in der Reservebetriebsphase dem Zwischenbehälter (24) nur Rückgewinnungspulver aus dem Pulverreserveabschnitt (202) des Rückgewinnungspulver-Vorratsbehälters (48-2) zugeführt wird, jedoch kein Frischpulver von der Frischpulver-Versorgungsvorrichtung (70, 74).

13. Pulversprühbeschichtungsanlage nach Anspruch 9,
**dadurch gekennzeichnet,**
**dass** die Sensorvorrichtung (76) der Frischpulver-Versorgungsvorrichtung (70, 74) mit dem mindestens einen Steuergerät (3) funktionsmäßig verbunden ist, und dass das mindestens eine Steuergerät (3) derart ausgebildet ist, dass es in Erwiderung auf das erste Signal von der Sensorvorrichtung (76) der Frischpulver-Versorgungsvorrichtung (70, 74) die Sprühbeschichtungsanlage auf eine Reservebetriebsphase umschaltet, wenn weiterhin ein Pulverbedarfsignal von dem mindestens einen Zwischenbehälter-Sensor (S1) erzeugt wird, wobei in der Reservebetriebsphase dem Zwischenbehälter (24) nur Rückgewinnungspulver aus dem Pulverreserveabschnitt (202) des Rückgewinnungspulver-Vorratsbehälters (48-2) zugeführt wird, jedoch kein Frischpulver von der Frischpulver-Versorgungsvorrichtung (70, 74), und wobei das Steuergerät (3) eine Zeitverzögerungsschaltung enthält, durch welche die Umschaltung auf die Reservebetriebsphase erst nach Ablauf einer vorbestimmten Zeitverzögerungsdauer nach Erhalt des ersten Signals der Sensorvorrichtung (76) der Frischpulver-Versorgungsvorrichtung (70, 74) bewirkt wird.

14. Pulversprühbeschichtungsanlage nach einem der Ansprüche 9 bis 13,
**dadurch gekennzeichnet,**
**dass** die Sensorvorrichtung (76) der Frischpulver-Versorgungsvorrichtung (70, 72) eine Wägevorrichtung zum Wägen des Gewichts des Frischpulvers in einem Frischpulverbehälter (12) ist.

15. Pulversprühbeschichtungsanlage nach einem der vorhergehenden Ansprüche,
**dadurch gekennzeichnet,**
**dass** auf dem Pulverweg des Rückgewinnungspulvers von dem Rückgewinnungspulver-Vorratsbehälter (48-2) zu dem Zwischenbehälter (24) eine Siebvorrichtung (10) angeordnet ist.

16. Pulversprühbeschichtungsanlage nach Anspruch 15,
**dadurch gekennzeichnet,**
**dass** auch der Frischpulverzufuhrweg von der Frischpulver-Versorgungsvorrichtung (70, 74) zum Zwischenbehälter (24) durch die Siebvorrichtung (10) verläuft, sodass auch das Frischpulver gesiebt wird.

17. Pulversprühbeschichtungsanlage nach Anspruch 15 oder 16,
**gekennzeichnet durch**
eine Pulverpumpe (4) in einem, vorzugsweise zur Außenatmosphäre geschlossenen, Pulverwegabschnitt (50) des Rückgewinnungspulvers von dem Rückgewinnungspulver-Vorratsbehälter (48-2) zur Eingangsseite der Siebvorrichtung (10), wobei vorzugsweise auch die Eingangsseite der Siebvorrichtung gegenüber der Außenatmosphäre für Beschichtungspulver geschlossen ist.

18. Pulversprühbeschichtungsanlage nach Anspruch 16 oder 17,
**gekennzeichnet durch**
jeweils eine Pulverpumpe (4) in dem mindestens einen, vorzugsweise zur Außenatmosphäre geschlossenen, Pulverwegabschnitt (16) des Frischpulvers von dem Frischpulverbehälter (12) der Frischpulver-Versorgungsvorrichtung (70, 74) zu der Eingangsseite der Siebvorrichtung (10), wobei vorzugsweise auch die Eingangsseite der Siebvorrichtung bezüglich des Beschichtungspulvers gegenüber der Außenatmosphäre geschlossen ist.

19. Pulversprühbeschichtungsanlage nach einem der Ansprüche 15 bis 18,
**gekennzeichnet durch**
jeweils eine Pulverpumpe (4) in dem mindestens einen, vorzugsweise zur Außenatmosphäre geschlossenen, Pulverwegabschnitt (20) von einer Ausgangsseite der Siebvorrichtung (10) in den Zwischenbehälter (24), wobei vorzugsweise auch die Ausgangsseite der Siebvorrichtung (10) und der Zwischenbehälter (24) bezüglich des Beschichtungspulvers zur Außenatmosphäre geschlossen sind.

20. Pulversprühbeschichtungsanlage nach mindestens einem der vorhergehenden Ansprüche,
**gekennzeichnet durch**
jeweils eine Pulverpumpe (4) in dem mindestens einen Pulverweg (38) des Beschichtungspulvers von dem Zwischenbehälter (24) zu der mindestens einen Sprühvorrichtung (40).

21. Pulversprühbeschichtungsverfahren, insbesondere zum Betrieb der Pulversprühbeschichtungsanlage nach einem der vorhergehenden Ansprüche, bei welchem aus einem Zwischenbehälter (24) Beschichtungspulver zu mindestens einer Sprühvorrichtung (40) pneumatisch gefördert wird; mittels mindestens eines Sensors (S1) am Zwischenbehälter (24) ein Pulverbedarfsignal erzeugt wird, wenn das Pulverniveau im Zwischenbehälter (24) ein vorbestimmtes Pulvermindestniveau unterschreitet; mittels eines Pulverabscheiders (48) Rückgewinnungspulver aus einem Luftstrom abgeschieden wird, welches versprühtes Überschusspulver enthält, welches ein zu beschichtendes Objekt verfehlte;
wobei Rückgewinnungspulver auf dem Weg vom Pulverabscheider (48) zu dem Zwischenbehälter (24) in einem Rückgewinnungspulver-Vorratsbehälter (48-2) zwischengespeichert wird, wobei mittels mindestens einem Vorratsbehälter-Sensor (S3) ein Rückgewinnungspulver-Informationssignal in Abhängigkeit davon erzeugt wird, ob das Pulverniveau im Rückgewinnungspulver-Vorratsbehälter (48-2) unter einem Mindestniveau oder mindestens auf dem Mindestniveau ist; wobei unversprühtes Frischpulver aus einem Frischpulverbehälter (12) dem Zwischenbehälter (24) auf einem Pulverweg zugeführt wird, welcher den Pulverabscheider (48) und den Rückgewinnungspulver-Vorratsbehälter (48-2) umgeht; wobei in Abhängigkeit von Signalen von den Sensoren (S1, S3) mittels mindestens eines Steuergerätes (3) die Pulversprühbeschichtungsanlage automatisch gemäß einer ersten Betriebsphase gesteuert wird, bei welcher dem Zwischenbehälter (24) nur Rückgewinnungspulver aus dem Rückgewinnungspulver-Vorratsbehälter (48-2) zugeführt wird, jedoch kein Frischpulver von der Frischpulver-Versorgungsvorrichtung (70, 74), wenn vom Zwischenbehälter-Sensor (S1) ein Pulverbedarfsignal und gleichzeitig vom Rückgewinnungspulver-Vorratsbehälter-Sensor (S3) ein Rückgewinnungspulver-Informationssignal vorliegt, welch letzteres einem auf oder über dem vorbestimmten Mindestniveau liegenden Rückgewinnungspulverniveau entspricht, jedoch automatisch auf eine zweite Betriebsphase umgeschaltet wird und gemäß der zweiten Betriebsphase die Pulversprühbeschichtungsanlage betrieben wird, bei welcher dem Zwischenbehälter (24) nur Frischpulver von der Frischpulver-Versorgungsvorrichtung (70, 74) zugeführt wird, jedoch kein Rückgewinnungspulver aus dem Rückgewinnungspulver-Vorratsbehälter (48-2), wenn vom Zwischenbehälter-Sensor (S1) ein Pulverbedarfsignal und gleichzeitig vom Rückgewinnungspulver-Vorratsbehälter-Sensor (S3) ein Rückgewinnungspulver-Informationssignal vorliegt, welch letzteres einem unter dem Mindestniveau liegenden Rückgewinnungspulverniveau entspricht, **dadurch gekennzeichnet,**
**dass** der Pulverabscheider (48) ein Zyklonabscheider ist, und
**dass** in einem unteren Pulverreserveabschnitt (202) des Rückgewinnungspulver-Vorratsbehälters (48-2) während der ersten Betriebsphase eine Rückgewinnungspulver-Reservemenge gespeichert wird, und dass automatisch von der zweiten Betriebsphase auf eine Reservebetriebsphase umgeschaltet wird, bei welcher dem Zwischenbehälter (24) nur Rückgewinnungspulver aus Rückgewinnungspulver-Reservemenge des Pulverreserveabschnitts (202) zugeführt wird, jedoch kein Frischpulver von der Frischpulver-Versorgungsvorrichtung (70, 74), wenn nach einer vorbestimmten Verzögerungszeit nach dem Umschalten von der ersten Betriebsphase auf die zweite Betriebsphase weiterhin vom Zwischenbehälter-Sensor (S1) ein Pulverbedarfssignal vorliegt.

## Claims

1. A powder spray coating system comprising an intermediate receptacle (24) from which coating powder can be pneumatically conveyed to at least one spraying mechanism (40); at least one sensor (S1) at the intermediate receptacle (24) to generate a powder demand signal when the powder level in the intermediate receptacle (24) falls below a predetermined minimum powder level; a powder separator (48) to separate recovered powder from an airflow containing sprayed excess powder which failed to reach an object being coated; wherein a recovered powder reservoir (48-2) is arranged in the path of the recovered powder from the powder separator (48) to the intermediate receptacle (24) so that the recovered powder can be temporarily stored in said recovered powder reservoir (48-2) before being fed to the intermediate receptacle (24); wherein the recovered powder reservoir (48-2) is provided with at least one reservoir sensor (S3) for generating a recovered powder data signal based on whether the powder level is below a minimum level or at least at the minimum level; wherein a fresh powder feed device (70, 74) is provided to feed unsprayed fresh powder from a fresh powder container (12; 14) into the intermediate receptacle (24) along at least one powder path which bypasses both the powder separator (48) as well as the recovered powder reservoir (48-2); wherein at least one control device (3) operationally connected to the sensors (S1, S3) is provided and designed so as to automatically control the powder spray coating system such that in a first operating phase only recovered powder from the recovered powder reservoir (48-2), but no fresh powder from the fresh powder feed device (70, 74), is fed into the intermediate receptacle (24) when there is a powder demand signal from the intermediate receptacle sensor (S1 ) simultaneously with a recovered powder data signal from the recovered powder reservoir sensor (S3), the latter signal corresponding to a recovered powder level at or above the predetermined minimum level, whereas in a second operating phase, only fresh powder from the fresh powder feed device (70, 74), but no recovered powder from the recovered powder reservoir (48-2), is supplied to the intermediate receptacle (24) upon a powder demand signal from the intermediate receptacle sensor (S1) simultaneously with a recovered powder data signal from the reservoir sensor (S3), the latter signal corresponding to a recovered powder level below the minimum level, wherein
the at least one reservoir sensor (S3) is arranged at such a height on the recovered powder reservoir (48-2) that said recovered powder reservoir (48-2) has a powder reserve section (202) situated below the reservoir sensor (S3) able to store a predetermined reserve quantity of recovered powder up to the minimum level, **characterized in that**
the powder separator (48) is a cyclone separator and that the at least one control device (3) is designed to automatically switch the powder spray coating system from the second operating phase into a reserve operating phase in which only recovered powder from the powder reserve section (202) of the recovered powder reservoir (48-2), but no fresh powder from the fresh powder feed device (70, 74), is fed to the intermediate receptacle (24) when there continues to be a powder demand signal from the intermediate receptacle sensor (S1) after a predetermined time delay following the switch from the first operating phase to the second operating phase, wherein the at least one control device (3) has a time delay circuit defining the time delay or at which the time delay can be variably adjusted.

2. The powder spray coating system according to claim 1,
**characterized in that**
the recovered powder reservoir (48-2) is provided with a second reservoir sensor (S4) for generating an emergency signal each time the recovered powder level in the recovered powder reservoir (48-2) drops to a predetermined distance below a predetermined lower limit level for the predetermined recovered powder minimum level of the first reservoir sensor (S3).

3. The powder spray coating system according to one of the preceding claims, **characterized in that**
the recovered powder reservoir (48-2) is arranged underneath the cyclone separator (48) and a vertical passage is formed between the two through which recovered powder can drop from the cyclone separator (48) into the recovered powder reservoir (48-2) by gravity.

4. The powder spray coating system according to any one of the preceding claims, **characterized in that**
the recovered powder reservoir (48-2) has a container housing which is a lower extension of the cyclone separator (48) housing.

5. The powder spray coating system according to any one of the preceding claims, **characterized in that**
the housing of the recovered powder reservoir (48-2) tapers frustoconically from top to bottom.

6. The powder spray coating system according to any one of the preceding claims, **characterized in that**
the recovered powder reservoir (48-2) is provided with a fluidizing means (66) for fluidizing recovered powder present in the recovered powder reservoir (48-2) by means of compressed air which can be introduced into the recovered powder reservoir (48-2) via the fluidizing means (66).

7. The powder spray coating system according to any one of the preceding claims, **characterized in that**
a cut-off mechanism (64), preferably in the form of at least one pinch valve, is provided at the lower end of the recovered powder reservoir (48-2) to alternatingly close off or open a powder outlet (204) provided at the lower end of the recovered powder reservoir (48-2).

8. The powder spray coating system according to any one of the preceding claims, **characterized in that**
the at least one intermediate receptacle sensor (S1, S2) and/or the at least one reservoir sensor (S3, S4) are powder level sensors which generate the cited signals as a function of the powder levels they detect.

9. The powder spray coating system according to any one of the preceding claims, **characterized in that**
the fresh powder feed device (70, 74) comprises a sensor device (76) which generates a first signal as a function of the quantity of fresh powder in a fresh powder container (12) within the fresh powder feed device (70, 74), preferably at least always when the quantity of fresh powder in the fresh powder container (12) falls below a predetermined residual quantity.

10. The powder spray coating system according to claim 9,
**characterized in that**
the sensor device (76) of the fresh powder feed device (70, 74) is operationally connected to the at least one control device (3) and generates a second signal in the at least one control device when the quantity of fresh powder in the fresh powder container (12) falls to a lower quantity limit value at a predetermined distance below the residual quantity at which said first signal is generated.

11. The powder spray coating system according to claim 10,
**characterized in that**
upon receiving the second signal from the sensor device (76) of the fresh powder feed device (70, 74), the at least one control device (3) switches the powder spray coating system to a reserve operating phase when the at least one intermediate receptacle sensor (S1) continues to generate a powder demand signal, wherein the intermediate receptacle (24) is only fed recovered powder from the powder reserve section (202) of the recovered powder reservoir (48-2), but no fresh powder from the fresh powder feed device (70, 74), during the reserve operating phase.

12. The powder spray coating system according to claim 9,
**characterized in that**
the sensor device (76) of the fresh powder feed device (70, 74) is operationally connected to the at least one control (3) and that the at least one control device (3) is designed such that it switches the spray coating system to a reserve operating phase in response to the first signal from the sensor device (76) of the fresh powder feed device (70, 74) when the at least one intermediate receptacle sensor (S1) continues to generate a powder demand signal, wherein the intermediate receptacle (24) is only fed recovered powder from the powder reserve section (202) of the recovered powder reservoir (48-2), but no fresh powder from the fresh powder feed device (70, 74), during the reserve operating phase.

13. The powder spray coating system according to claim 9,
**characterized in that**
the sensor device (76) of the fresh powder feed device (70, 74) is operationally connected to the at least one control device (3) and that the at least one control device (3) is designed so as to switch the spray coating system to a reserve operating phase in response to the first signal from the sensor device (76) of the fresh powder feed device (70, 74) when the at least one intermediate receptacle sensor (S1) continues to generate a powder demand signal, wherein the intermediate receptacle (24) is only fed recovered powder from the powder reserve section (202) of the recovered powder reservoir (48-2), but no fresh powder from the fresh powder feed device (70, 74), during the reserve operating phase, and wherein the control device (3) comprises a time delay switch which does not effect the switching to the reserve operating phase until after a predetermined time delay has elapsed after having received the first signal of the sensor device (76) of the fresh powder feed device (70, 74).

14. The powder spray coating system according to any one of claims 9 to 13, **characterized in that**
the sensor device (76) of the fresh powder feed device (70, 74) is a scale for weighing the weight of the fresh powder in a fresh powder container (12).

15. The powder spray coating system according to any one of the preceding claims, **characterized in that**
a sieve device (10) is arranged in the path of the recovered powder from the recovered powder reservoir (48-2) to the intermediate receptacle (24).

16. The powder spray coating system according to claim 15,
**characterized in that**
the path of the fresh powder feed from the fresh powder feed device (70, 74) to the intermediate receptacle (24) also passes through the sieve device (10) such that the fresh powder is also sifted.

17. The powder spray coating system according to claim 15 or 16,
**characterized by**
a powder pump (4) in a powder path section (50) of the recovered powder from the recovered powder reservoir (48-2) to the inlet side of the sieve device (10), which is preferably sealed to the external atmosphere, wherein the sieve inlet side is preferably also coating powder-tight relative to the external atmosphere.

18. The powder spray coating system according to claim 16 or 17,
**characterized by**
one powder pump (4) each in the at least one powder path section (16) of the fresh powder, which is preferably sealed to the external atmosphere, from the fresh powder container (12) of the fresh powder feed device (70, 74) to the inlet side of the sieve device (10), wherein the sieve inlet side is preferably also sealed to the external atmosphere as regards the coating powder.

19. The powder spray coating system according to any one of claims 15 to 18, **characterized by**
one powder pump (4) each in the at least one powder path section (20), which is preferably sealed relative to the external atmosphere, from an outlet side of the sieve device (10) into the intermediate receptacle (24), wherein the outlet side of the sieve device (10) and the intermediate receptacle (24) are preferably also sealed to the external atmosphere as regards the coating powder.

20. The powder spray coating system according to at least one of the preceding claims, **characterized by**
one powder pump (4) each in the at least one coating powder path (38) from the intermediate receptacle (24) to the at least one spraying mechanism (40).

21. A powder spray coating method, particularly for operating the powder spray coating system according to any one of the preceding claims, in which coating powder is pneumatically conveyed from an intermediate receptacle (24) to at least one spraying mechanism (40); a powder demand signal is generated by means of at least one sensor (S1) at the intermediate receptacle (24) when the powder level in the intermediate receptacle (24) falls short of a predetermined minimum powder level; recovered powder is separated out of an airflow containing sprayed excess powder which failed to reach an object to be coated by means of a powder separator (48);
wherein recovered powder is temporarily stored in a recovered powder reservoir (48-2) along the path from the powder separator (48) to the intermediate receptacle (24), wherein a recovered powder data signal is generated by means of at least one reservoir sensor (S3) as a function of whether the powder level in the recovered powder reservoir (48-2) is below a minimum level or at least at the minimum level; wherein unsprayed fresh powder is supplied to the intermediate receptacle (24) from a fresh powder container (12) on one powder path which bypasses the powder separator (48) and the recovered powder reservoir (48-2); wherein based on the signals from the sensors (S1, S3), at least one control device (3) automatically controls the powder spray coating system in a first operating phase in which the intermediate receptacle (24) is only fed recovered powder from the recovered powder reservoir (48-2), but no fresh powder from the fresh powder feed device (70, 74), when there is simultaneously a powder demand signal from the intermediate receptacle sensor (S1) and a recovered powder data signal from the recovered powder reservoir sensor (S3) which corresponds to a recovered powder level at or above the predetermined minimum level, but the powder spray coating system automatically switches into and is operated in a second operating phase in which the intermediate receptacle (24) is only fed fresh powder from the fresh powder feed device (70, 74), but no recovered powder from the recovered powder reservoir (48-2), when there is simultaneously a powder demand signal from the intermediate receptacle sensor (S1) and a recovered powder data signal from the recovered powder reservoir sensor (S3) corresponding to a recovered powder level below the minimum level,
**characterized in that**
the powder separator (48) is a cyclone separator and that a reserve quantity of recovered powder is stored in a lower powder reserve section (202) of the recovered powder reservoir (48-2) during the first operating phase and that switching from the second operating phase into a reserve operating phase in which the intermediate receptacle (24) is only supplied with recovered powder from the reserve quantity of recovered powder of the powder reserve section (202), but no fresh powder from the fresh powder feed device (70, 74), ensues automatically when there continues to be a powder demand signal from the intermediate receptacle sensor (S1) after a predetermined delay time following the switch from the first operating phase to the second operating phase.

## Revendications

1. Installation de revêtement par pulvérisation de poudre, comprenant un récipient intermédiaire (24) hors duquel une poudre de revêtement peut être convoyée par voie pneumatique vers au moins un dispositif de pulvérisation (40), au moins un capteur (S1) sur le récipient intermédiaire (24) pour engendrer un signal de besoin en poudre quand le niveau de la poudre dans le récipient intermédiaire (24) est passé au-dessous d'un niveau minimum de poudre prédéterminé ; un séparateur de poudre (48) pour séparer de la poudre récupérée hors d'un flux d'air qui contient la poudre excédentaire pulvérisée qui n'a pas atteint un objet à revêtir ;
dans laquelle un récipient de stockage de poudre récupérée (48-2) est agencé sur le trajet de la poudre récupérée depuis le séparateur de poudre (48) vers le récipient intermédiaire (24) pour stocker de manière intermédiaire la poudre récupérée dans le récipient de stockage de poudre récupérée (48-2) avant d'être admise au récipient intermédiaire (24) ; dans laquelle le récipient de stockage de poudre récupérée (48-2) est doté d'au moins un capteur de récipient de stockage (S3) pour générer un signal d'information de poudre récupérée en fonction de ce que le niveau de poudre se trouve au-dessous d'un niveau minimum ou au moins au niveau minimum ; dans lequel il est prévu un dispositif d'alimentation de poudre neuve (70, 74) pour l'admission de poudre neuve non pulvérisée provenant d'un réservoir de poudre neuve (12 ; 14) vers le récipient intermédiaire (24) sur au moins un trajet à poudre, qui s'étend en contournant le séparateur de poudre (48) et également en contournant le récipient de stockage de poudre récupérée (48-2) ; dans laquelle il est prévu au moins un appareil de commande (3) qui est connecté de manière fonctionnelle avec les capteurs (S1, S3), et qui est réalisé pour la commande automatique de l'installation de revêtement par pulvérisation de poudre de telle façon que, lors d'une première phase de fonctionnement seulement de la poudre récupérée est alimentée au récipient intermédiaire (24) depuis le récipient de stockage de poudre récupérée (48-2), mais aucune poudre neuve n'est alimentée depuis le dispositif d'alimentation de poudre neuve (70, 74) quand le capteur (S1) du récipient intermédiaire envoie un signal de besoin en poudre et que le capteur (S3) du récipient de stockage de poudre récupérée envoie un signal d'information de poudre récupérée, ce dernier correspondant à un niveau de poudre récupérée situé au niveau minimum prédéterminé ou au-dessus de celui-ci, et que lors d'une seconde phase de fonctionnement, seulement de la poudre neuve est alimentée au récipient intermédiaire (24) depuis le dispositif d'alimentation en poudre neuve (70, 74), mais aucune poudre récupérée provenant du récipient de stockage de poudre récupérée (48-2) n'est alimentée quand le capteur (S1) du récipient intermédiaire envoie un signal de besoin en poudre et que simultanément le capteur (S3) du récipient de stockage envoie un signal d'information de poudre récupérée, ce dernier correspondant à un niveau de poudre récupérée située au-dessous du niveau minimum, dans lequel ledit au moins un capteur (S3) du récipient de stockage est agencé sur le récipient de stockage de poudre récupérée (48-2) aussi haut que le récipient de stockage de poudre récupérée (48-2) possède au-dessous du capteur (S3) du récipient de stockage un tronçon de réserve de poudre (202) dans lequel peut être stockée une quantité prédéterminée de réserve de poudre récupérée qui peut aller jusqu'au niveau minimum,
**caractérisée en ce que** le séparateur de poudre (48) est un séparateur de type cyclone, et **en ce que** ledit au moins un appareil de commande (3) est réalisé pour une commutation automatique de l'installation de revêtement par pulvérisation de poudre de la seconde phase de fonctionnement vers une phase de fonctionnement en réserve dans laquelle seulement de la poudre récupérée est amenée au récipient intermédiaire (24) en provenance du tronçon de réserve de poudre (202) du récipient de stockage de poudre récupérée (48-2), mais qu'aucune poudre neuve n'est amenée depuis le dispositif d'alimentation en poudre neuve (70, 74) si, après un temps de retard prédéterminé après commutation de la première phase de fonctionnement à la seconde phase de fonctionnement, le capteur (S1) du récipient intermédiaire ne fournit toujours pas de signal de besoin en poudre, et ledit au moins un appareil de commande (3) contient un circuit retard qui définit le temps de retard et dans lequel le temps de retard est réglable de manière variable.

2. Installation de revêtement par pulvérisation de poudre selon la revendication 1,
**caractérisée en ce que** le récipient de stockage de poudre récupérée (48-2) est doté d'un second capteur (S4) de récipient de stockage pour engendrer un signal de secours chaque fois que le niveau de poudre récupérée dans le récipient de stockage de poudre récupérée (48-2) est tombé à un niveau limite inférieur prédéterminé qui se trouve à une distance prédéterminée au-dessous du niveau minimum de poudre récupérée prédéterminé du premier capteur (S3) du récipient de stockage.

3. Installation de revêtement par pulvérisation de poudre selon l'une des revendications précédentes,
**caractérisée en ce que** le récipient de stockage de poudre récupérée (48-2) est agencé au-dessous du séparateur à cyclone (48), et une traversée verticale est formée entre eux, à travers laquelle la poudre récupérée peut tomber par gravité depuis le séparateur à cyclone (48) jusque dans le récipient de stockage de poudre récupérée (48-2).

4. Installation de revêtement par pulvérisation de poudre selon l'une des revendications précédentes,
**caractérisée en ce que** le récipient de stockage de poudre récupérée (48-2) possède un boîtier de récipient qui est un prolongement inférieur du boîtier du séparateur à cyclone (48).

5. Installation de revêtement par pulvérisation de poudre selon l'une des revendications précédentes,
**caractérisée en ce que** le boîtier du récipient de stockage de poudre récupérée (48-2) est réalisé sous la forme d'un tronc de cône qui se rétrécit du haut vers le bas.

6. Installation de revêtement par pulvérisation de poudre selon l'une des revendications précédentes,
**caractérisée en ce que** le récipient de stockage de poudre récupérée (48-2) est doté d'un dispositif de fluidification (66) pour fluidifier la poudre récupérée présente dans le récipient de stockage de poudre récupérée (48-2) au moyen d'air comprimé, lequel peut être introduit par le dispositif de fluidification (66) dans le récipient de stockage de poudre récupérée (48-2).

7. Installation de revêtement par pulvérisation de poudre selon l'une des revendications précédentes,
**caractérisée en ce qu'**à l'extrémité inférieure du récipient de stockage de poudre récupérée (48-2) il est prévu un dispositif d'obturation (64), de préférence sous la forme d'au moins une vanne à écrasement, pour obturer ou ouvrir alternativement une sortie de poudre (204) à l'extrémité inférieure du récipient de stockage de poudre récupérée (48-2).

8. Installation de revêtement par pulvérisation de poudre selon l'une des revendications précédentes,
**caractérisée en ce que** ledit au moins un capteur (S1, S2) du récipient intermédiaire et/ou ledit au moins un capteur (S3, S4) du récipient de stockage sont des capteurs de niveau de poudre qui génèrent le signal précité en fonction du niveau de poudre qu'ils détectent.

9. Installation de revêtement par pulvérisation de poudre selon l'une des revendications précédentes,
**caractérisée en ce que** le dispositif d'alimentation en poudre neuve (70, 74) comprend un dispositif capteur (76) qui génère un premier signal en fonction de la quantité de poudre neuve qui se trouve dans un récipient de poudre neuve (12) dans le dispositif d'alimentation en poudre neuve (70, 74), de préférence au moins toujours quand la quantité de poudre neuve dans le récipient de poudre neuve (12) tombe au-dessous d'une quantité résiduelle de valeur prédéterminée.

10. Installation de revêtement par pulvérisation de poudre selon la revendication 9,
**caractérisée en ce que** le dispositif à capteur (76) du dispositif d'alimentation en poudre neuve (70, 74) est connecté de manière fonctionnelle audit au moins un appareil de commande (3) et génère vers ledit au moins un appareil de commande un second signal lorsque la quantité de poudre neuve dans le récipient de poudre neuve (12) est tombée à une quantité limite inférieure qui est située à une distance prédéterminée au-dessous de la quantité résiduelle pour laquelle le premier signal précité est généré.

11. Installation de revêtement par pulvérisation de poudre selon la revendication 10,
**caractérisée en ce que** ledit au moins un appareil de commande (3), lorsqu'il reçoit le second signal du dispositif à capteur (76) du dispositif d'alimentation en poudre neuve (74, 70, 74), commute l'installation de revêtement par pulvérisation de poudre vers une phase de fonctionnement de réserve si en outre un signal de besoin en poudre est généré par ledit au moins un capteur (S1) du récipient intermédiaire, et pendant la phase de fonctionnement de réserve seulement de la poudre récupérée est amenée au récipient intermédiaire (24) depuis le tronçon de réserve de poudre (202) du récipient de stockage de poudre récupérée (48-2), mais aucune poudre neuve n'est amenée depuis le dispositif d'alimentation en poudre neuve (70, 74).

12. Installation de revêtement par pulvérisation de poudre selon la revendication 9,
**caractérisée en ce que** le dispositif à capteur (76) du dispositif d'alimentation en poudre neuve (70, 74) est connecté de manière fonctionnelle audit au moins un appareil de commande (3), et **en ce que** ledit au moins un appareil de commande (3) est réalisé de telle façon que, en réponse au premier signal du dispositif à capteur (76) du dispositif d'alimentation en poudre neuve (70, 74), il commute l'installation de revêtement par pulvérisation vers une phase de fonctionnement de réserve si en outre un signal de besoin en poudre est généré par ledit au moins un capteur (S1) du récipient intermédiaire, et dans la phase de fonctionnement de réserve, seulement de la poudre récupérée est amenée au récipient intermédiaire (24) depuis le tronçon de réserve de poudre (202) du récipient de stockage de poudre récupérée (48-2), mais aucune poudre neuve n'est amenée depuis le dispositif d'alimentation en poudre neuve (70, 74).

13. Installation de revêtement par pulvérisation de poudre selon la revendication 9,
**caractérisée en ce que** le dispositif à capteur (76) du dispositif d'alimentation en poudre neuve (70, 74) est connecté de manière fonctionnelle audit au moins un appareil de commande (3), et **en ce que** ledit au moins un appareil de commande (3) est réalisé de telle façon que, en réponse au premier signal du dispositif à capteur (76) du dispositif d'alimentation en poudre neuve (70, 74), il commute l'installation de revêtement par pulvérisation vers une phase de fonctionnement de réserve si en outre un signal de besoin en poudre est généré par ledit au moins un capteur (S1) du récipient intermédiaire, et dans la phase de fonctionnement de réserve, seulement de la poudre récupérée provenant du tronçon de réserve de poudre (202) du récipient de stockage de poudre récupérée (48-2) est amenée au récipient intermédiaire (24), mais aucune poudre neuve n'est amenée depuis le dispositif d'alimentation en poudre neuve (70, 74), et dans lequel l'appareil de commande (3) contient un circuit de retard temporel au moyen duquel la commutation vers la phase de fonctionnement de réserve est provoquée uniquement après écoulement d'une durée de retard temporelle prédéterminée après avoir reçu le premier signal du dispositif à capteur (76) du dispositif d'alimentation en poudre neuve (70, 74).

14. Installation de revêtement par pulvérisation de poudre selon l'une des revendications 9 à 13,
**caractérisée en ce que** le dispositif à capteur (76) du dispositif d'alimentation en poudre neuve (70, 72) est un dispositif de pesage pour peser le poids de la poudre neuve dans un récipient de poudre neuve (12).

15. Installation de revêtement par pulvérisation de poudre selon l'une des revendications précédentes,
**caractérisée en ce qu'**un dispositif à tamis (10) est agencé sur le trajet de la poudre récupérée depuis le récipient de stockage de poudre récupérée (48-2) vers le récipient intermédiaire (24).

16. Installation de revêtement par pulvérisation de poudre selon la revendication 15,
**caractérisée en ce que** le trajet d'alimentation en poudre neuve depuis le dispositif d'alimentation en poudre neuve (70, 74) vers le récipient intermédiaire (24) s'étend également à travers le dispositif à tamis (10), de sorte que la poudre neuve est également passée au tamis.

17. Installation de revêtement par pulvérisation de poudre selon la revendication 15 ou 16,
**caractérisée par** une pompe à poudre (4) dans un tronçon du trajet des poudres (50), de préférence fermé par rapport à l'atmosphère extérieure, de la poudre récupérée depuis le récipient de stockage de poudre récupérée (48-2) vers le côté entrée du dispositif à tamis (10), et le côté entrée du dispositif à tamis est de préférence également fermé par rapport à l'atmosphère extérieure pour la poudre de revêtement.

18. Installation de revêtement par pulvérisation de poudre selon la revendication 16 ou 17,
**caractérisée par** une pompe à poudre respective (4) dans ledit au moins un tronçon du trajet de poudre (16), de préférence fermé par rapport à l'atmosphère extérieure, de la poudre neuve depuis le récipient de poudre neuve (12) du dispositif d'alimentation en poudre neuve (70, 74) vers le côté entrée du dispositif à tamis (10), et de préférence le côté entrée du dispositif un tamis est également fermé par rapport à l'atmosphère extérieure vis-à-vis de la poudre de revêtement.

19. Installation de revêtement par pulvérisation de poudre selon l'une des revendications 15 à 18,
**caractérisée par** une pompe à poudre respective (4) dans ledit au moins un tronçon du trajet de poudre (20), de préférence fermée par rapport à l'atmosphère extérieure, depuis un côté sorti du dispositif à tamis (10) vers le récipient intermédiaire (24), dans laquelle de préférence également le côté sorti du dispositif à tamis (10) et le récipient intermédiaire (24) sont refermées par rapport à l'atmosphère extérieure vis-à-vis de la poudre de revêtement.

20. Installation de revêtement par pulvérisation de poudre selon l'une au moins des revendications précédentes,
**caractérisée par** une pompe à poudre respective (4) dans ledit au moins un trajet de poudre (38) de la poudre de revêtement depuis le récipient intermédiaire (24) vers ledit au moins un dispositif de pulvérisation (40).

21. Procédé de revêtement par pulvérisation de poudre, en particulier pour le fonctionnement d'une installation de revêtement par pulvérisation de poudre selon l'une des revendications précédentes, dans lequel on convoie de manière pneumatique de la poudre de revêtement vers au moins un dispositif de pulvérisation (40) et en provenance d'un récipient intermédiaire (24) ; avec au moins un capteur (S1) sur le récipient intermédiaire (24) on engendre un signal de besoin en poudre quand le niveau de la poudre dans le récipient intermédiaire (24) passe au-dessous d'un niveau minimum de poudre prédéterminé ; au moyen d'un séparateur à poudre (48), on sépare depuis un flux d'air une poudre récupérée qui contient la poudre excédentaire pulvérisée qui n'a pas atteint l'objet à revêtir ;
dans lequel la poudre récupérée est stockée de manière intermédiaire sur le trajet du séparateur de poudre (48) vers le récipient intermédiaire (24) dans un récipient de stockage de poudre récupérée (48-2), dans lequel au moyen d'au moins un capteur (S3) du récipient de stockage on génère un signal d'information de poudre récupérée en fonction de ce que le niveau de la poudre dans le récipient de stockage de poudre récupérée (48-2) est au-dessous d'un niveau minimum ou au moins au niveau minimum ; dans lequel de la poudre neuve non pulvérisée est amenée depuis un récipient de poudre neuve (12) au récipient intermédiaire (24) sur un trajet de poudre qui contourne le séparateur de poudre (48) et le récipient de stockage de poudre récupérée (48-2) ; dans lequel en fonction de signaux provenant des capteurs (S1, S3) on commande l'installation de revêtement par pulvérisation de poudre, au moyen d'au moins un appareil de commande (3) de manière automatique selon une première phase de fonctionnement dans laquelle seulement de la poudre récupérée provenant du récipient de stockage de poudre récupérée (48-2) est amenée au récipient intermédiaire (24), mais aucune poudre neuve n'est amenée depuis le dispositif d'alimentation de poudre neuve (70, 74) si le capteur (S1) du récipient intermédiaire envoie un signal de besoin de poudre et simultanément le capteur (S3) du récipient de stockage de poudre récupérée envoie un signal d'information de poudre récupérée, lequel correspond à un niveau de la poudre récupérée situé au niveau minimum prédéterminé ou au-dessus de celui-ci, mais commute automatiquement vers une seconde phase de fonctionnement et, selon la seconde phase de fonctionnement l'installation de revêtement par pulvérisation de poudre est amenée à fonctionner de telle façon que seulement de la poudre neuve est amenée au récipient intermédiaire depuis le dispositif d'alimentation en poudre neuve (70, 74), mais aucune poudre récupérée n'est amenée depuis le récipient de stockage de poudre récupérée (48-2) si le capteur (S1) du récipient intermédiaire envoie un signal de besoin en poudre et que simultanément le capteur (S3) du récipient de stockage de poudre récupérée envoie un signal d'information de poudre récupérée qui correspond à un niveau de poudre récupérée située au-dessous du niveau minimum,
**caractérisé en ce que**
le séparateur de poudre (48) est un séparateur du type cyclone, et
**en ce que** dans un tronçon de réserve de poudre inférieure (202) du récipient de stockage de poudre récupérée (48-2) on stocke pendant la première phase de fonctionnement une quantité de réserve de poudre récupérée, et
**en ce que** l'on commute automatiquement de la seconde phase de fonctionnement vers une phase de fonctionnement de réserve dans laquelle on amène uniquement de la poudre récupérée provenant de la quantité de réserve de poudre récupérée du tronçon de réserve de poudre (202) vers le récipient intermédiaire (24), mais on n'amène aucune poudre neuve depuis le dispositif d'alimentation en poudre neuve (70, 74) si, après un temps de retard prédéterminé après la commutation de la première phase de fonctionnement vers la seconde phase de fonctionnement, le capteur (S1) du récipient intermédiaire n'envoie toujours pas de signal de besoin en poudre.
